# EUROPÄISCHE PATENTSCHRIFT

(11) **EP 2 663 714 B1**
(45) Veröffentlichungstag und Bekanntmachung des Hinweises auf die Patenterteilung: **12.07.2017**
(21) Anmeldenummer: 11835301.0
(22) Anmeldetag: 19.12.2011
(51) Int. Cl.: E05F 3/10

(54) **DREHFLÜGELTÜRBETÄTIGER**
SWINGING DOOR DRIVE
ACTIONNEUR DE PORTE PIVOTANTE

(30) Priorität: 14.01.2011 DE 102011008564; 27.04.2011 DE 102011018730
(43) Veröffentlichungstag der Anmeldung: 20.11.2013
(73) Patentinhaber: dormakaba Deutschland GmbH, 58256 Ennepetal (DE)
(72) Erfinder: BUSCH, Sven, 44227 Dortmund (DE); WILDFÖRSTER, Thomas, 58332 Schwelm (DE)
(74) Vertreter: Balder IP Law, S.L.
(86) Internationale Anmeldenummer: PCT/DE2011/075314
(87) Internationale Veröffentlichungsnummer: WO 2012/146221

(56) Entgegenhaltungen:
- DE-A1- 19 513 435
- DE-B- 1 077 566
- FR-A6- 2 093 042
- GB-A- 1 159 917
- US-A- 3 838 477

## Beschreibung

Die vorliegende Erfindung betrifft einen Drehflügeltürbetätiger sowohl für die Standardmontage an Türblatt, Türrahmen oder Wand sowie für die im Boden versenkte Montage.

Der Stand der Technik kennt Türschließer und Türöffner, die entweder an ein Türblatt oder an die Außenseite eines Türrahmens bzw. einer Wand zu montieren sind oder im Boden unter der Tür versenkt sind. Die vorbekannten Türbetätiger bestehen in der Regel aus einem Gussgehäuse, in dem eine Schließerfeder und eine Antriebsmechanik untergebracht ist. Aus dem Gussgehäuse heraus erstreckt sich eine Abtriebsachse. Auf dieser Abtriebsachse ist außerhalb des Gussgehäuses ein Hebel montiert. Dieser Hebel überträgt die Kraft auf das Türblatt bzw. vom Türblatt auf den Türrahmen. Bei der Bodenmontage ist die Abtriebsachse der Türbetätigers direkt mit der Drehachse des Türblatts verbunden. Diese vorbekannten Türbetätiger sind aufgrund des Gussgehäuses aufwendig und teuer in der Herstellung. Ferner steht das Gussgehäuse einem modularen Aufbau entgegen. So ist hier durch die Gussform der Bauraum für die Dämpfung und die Federung stets fest vorgegeben. DE 1 077 566 offenbart einen Drehflügeltürbetätiger nach dem Oberbegriff des Anspruchs 1. Es ist Aufgabe vorliegender Erfindung, einen Drehflügeltürbetätiger bereitzustellen, weicher bei einfacher und kostengünstiger Herstellung und Montage einen modularen Aufbau ermöglicht.

Die Aufgabe wird gelöst durch die Merkmale des Anspruchs 1. Die abhängigen Ansprüche haben vorteilhafte Weiterbildungen der Erfindung zum Gegenstand.

Somit wird die Aufgabe gelöst durch einen Drehflügeltürbetätiger, umfassend ein Gehäuse mit einer Grundplatte, eine auf der Grundplatte um eine Abtriebsachse drehbeweglich gelagerte Abtriebscheibe, wobei die Abtriebsachse zur drehfesten Verbindung mit einem Hebel oder zur direkten, drehfesten Verbindung mit einer Drehachse der Drehflügeltür ausgebildet ist, eine im Gehäuse angeordnete Federeinheit als Energiespeicher für eine Schließ- oder Öffnungsbewegung der Drehflügeltür, und eine Druckrolle zur Kraftübertragung zwischen der Federeinheit und der Abtriebscheibe, wobei die Druckrolle auf einer Nockenkontur der Abtriebsscheibe wälzt, und zumindest einen im Gehäuse angeordneten Dämpfer zum Dämpfen der Schließ- und/oder Öffnungsbewegung der Drehflügeltür, wobei der Dämpfer zur gegenseitigen Kraftübertragung mit der Abtriebscheibe verbunden ist, und als eigenständiges, vom Gehäuse unabhängiges Modul ausgebildet ist.

Im Folgenden wird aus Gründen der Übersichtlichkeit meist von einem Dämpfer gesprochen. Ebenso bevorzugt ist es vorgesehen, dass mehrere Dämpfer sowohl in Parallel- als auch in Reihenschaltung angeordnet sind.

In den vorbekannten Türbetätigern ist das Gehäuse stets als Gussteil ausgebildet. Im Regelfall befindet sich in dem Gussteil eine zylindrische Bohrung. In dieser zylindrischen Bohrung wiederum ist ein hydraulischer Dämpfungskolben geführt. Bei vorliegender Erfindung soll aus Kostengründen kein fluid- oder gasdichtes Gehäuse verwendet werden. Somit muss der Dämpfer hier als ein unabhängiges, für sich genommen dichtes Modul ausgebildet sein. Besonders bevorzugt ist vorgesehen, dass kein Bestandteil des Dämpfers einstückig mit dem Gehäuse oder einem Gehäusebestandteil ausgebildet ist, und/oder dass kein Bestandteil des Dämpfers mit dem Gehäuse oder einem Gehäusebestandteil urgeformt ist, und/oder dass kein Bestandteil des Dämpfers in das Gehäuse oder einem Gehäusebestandteil geformt wurde. Des Weiteren ist besonders bevorzugt vorgesehen, dass der Dämpfer unabhängig vom Gehäuse fluid- und/oder gasdicht ist. Ferner bevorzugt ist es, dass der Dämpfer einen mit Gas oder Fluid gefüllten Dämpferzylinder und einen im Dämpferzylinder geführten Dämpfungskolben umfasst. Des Weiteren ist bevorzugt vorgesehen, dass die Federeinheit stets gegen den Dämpfer wirkt, so dass der vollständige Öffnungs- und/oder Schließweg der Drehflügeltür gedämpft wird. Ferner bevorzugt dämpfen der oder die Dämpfer die vollständige Öffnungsbewegung und/oder die vollständige Schließbewegung der Drehflügeltür. Besonders bevorzugt sind der oder die Dämpfer so ausgebildet, dass sie auf Zug und/oder Druck dämpfen.

Bevorzugt umfasst das Gehäuse des Drehflügeltürbetätigers eine der Grundplatte gegenüberliegende Deckplatte. Insbesondere befindet sich die Abtriebscheibe, die Federeinheit und der Dämpfer samt Übertragungseinheit zwischen Grundplatte und Deckplatte. Besonders bevorzugt ist/sind ein oder mehrere Abstandshalter in Form eines Kunststoffteils und/oder einer Metallhülse zwischen Grundplatte und Deckplatte angeordnet.

Bevorzugt ist vorgesehen, dass die Abtriebsachse eine mit der Abtriebscheibe einstückige oder mit der Abtriebscheibe drehfest verbundene Welle umfasst, wobei die Welle in der Grundplatte und/oder Deckplatte mittels Gleit- oder Wälzlagern gelagert ist. Bevorzugt ist anstatt der Wälz- oder Gleitlagerung in der Deckplatte eine Anlaufscheibe auf der Innenseite der Deckplatte angeordnet. Bevorzugt reicht die Welle durch die Deckplatte und/oder Grundplatte hindurch und stellt somit eine Schnittstelle für den Hebel oder direkt für die Drehachse des Türflügels (bei Bodenmontage) dar. Bevorzugt erstreckt sich die Welle durch die Deckplatte und die Grundplatte. Somit kann der Türbetätiger beidseitig, also für DIN-links und DIN-rechts, verwendet werden.

Besonders bevorzugt ist das Gehäuse, insbesondere die Verbindung von Grundplatte und Deckplatte, nicht fluiddicht und nicht gasdicht ausgebildet. Dadurch, dass der Dämpfer als eigenständiges und für sich dichtes Modul verwendet wird, bedarf es keiner dichten Ausführung des Gehäuses. Dadurch kann der erfindungsgemäße Drehflügeltürbetätiger sehr einfach und kostengünstig hergestellt werden. Alternativ kann, insbesondere für einen Bodentürschließer, das Gehäuse fluiddicht sein, um ein Eindringen von Feuchtigkeit zu verhindern.

Besonders bevorzugt ist vorgesehen, dass die Grundplatte und/oder Deckplatte mit jeweils einer einheitlichen Wandstärke, insbesondere gleich oder kleiner 5 mm, insbesondere gleich oder kleiner 3 mm, ausgeführt sind, wobei Wandstärken mit Abweichungen von +/-2mm, insbesondere +/-1mm, noch als einheitliche Wandstärken definiert sind. Besonders bevorzugt sind die Grundplatte und/oder die Deckplatte aus Blech oder Kunststoff gefertigt. Erfindungsgemäß ist vorgesehen, dass die Abtriebscheibe auf der Mantelfläche eine Steuerkurve, insbesondere Nockenkontur, umfasst. Unter Nockenkontur ist zu verstehen, dass sich der Radius der Abtriebscheibe zumindest in einem bestimmten Bereich kontinuierlich verändert. Die Druckrolle des Drehflügeltürbetätigers wälzt auf der Steuerkurve der Abtriebscheibe. In einer nicht erfindungsgemäßen Ausgestaltung ist vorgesehen, dass die Abtriebscheibe eine Zahnradkontur umfasst. Hierbei ist die Mantelfläche der Abtriebscheibe als Zahnrad ausgebildet. Mit der Abtriebscheibe steht dann ein weiteres Zahnrad oder eine Zahnstange im Eingriff. Über dieses weitere Zahnrad oder die Zahnstange wir die Kraft auf die Federeinheit übertragen. Erfindungsgemäß umfasst der Drehflügeltürbetätiger eine Übertragungseinheit zur gegenseitigen Kraftübertragung zwischen der Abtriebscheibe und dem Dämpfer. In einer nicht erfindungsgemäßen Ausgestaltung kann der Dämpfer direkt mit der Federeinheit verbunden sein. Hierbei ist dann bevorzugt vorgesehen, dass ein Ende des Dämpfers mit einem linear beweglichen Ende der Federeinheit fest verbunden ist und das andere Ende des Dämpfers mit einem festen Ende der Federeinheit fest verbunden ist. Bei dieser Anordnung sind der Federweg und der Dämpferweg identisch. Um jedoch eine unterschiedliche Übersetzung zur Federeinheit und zum Dämpfer zu erreichen, wird erfindungsgemäß eine eigene Übertragungseinheit zur Kraftübertragung zwischen Dämpfer und Abtriebscheibe eingesetzt.

Besonders bevorzugt ist vorgesehen, dass die Übertragungseinheit zur Umwandlung zwischen der rotatorischen Bewegung der Abtriebscheibe und einer linearen Dämpfungsbewegung des Dämpfers ausgebildet ist. Hier empfiehlt sich ein Dämpfer, bestehend aus Zylinder und darin geführtem Dämpfungskolben.

In weiterer bevorzugter Ausbildung ist ein festes Ende des Dämpfers starr oder drehbeweglich im Gehäuse, insbesondere auf der Grundplatte, gelagert. Das andere, linear bewegliche Ende wird mit der Übertragungseinheit verbunden. In besonders bevorzugter Ausführung ist das bewegliche Ende des Dämpfers die Kolbenstange, weiche mit dem Dämpfungskolben verbunden ist. Der Zylinder des Dämpfers wird sodann fest oder drehbeweglich im Gehäuse gelagert.

In erfindungsgemäßer Ausführung der Übertragungseinheit ist vorgesehen, dass die Übertragungseinheit eine erste Schwinge umfasst, wobei ein Ende der ersten Schwinge drehbeweglich im Gehäuse, insbesondere auf der Grundplatte, gelagert ist und das andere Ende der ersten Schwinge mit dem Dämpfer verbunden ist. Ferner ist die erste Schwinge zwischen ihren beiden Enden zur gegenseitigen Kraftübertragung mit der Druckrolle verbunden.

Der Dämpfer ist hier in der einfachsten Variante so ausgebildet, dass er nur auf Zug oder Druck dämpft. In die jeweils andere Richtung kann sich der Dämpfer frei zurückbewegen. Der Dämpfer ist an seinem festen Ende drehbar gegenüber dem Gehäuse gelagert. Die Verbindung zwischen der Schwinge und dem beweglichen Ende des Dämpfers ist ebenfalls drehbar ausgeführt. Die Drehachsen dieser Lagerungen stehen insbesondere parallel zu der Abtriebsachse.

Durch die unterschiedlichen Abstände zum einen von der Verbindung zwischen Druckrolle und Schwinge zum festen Lager der Schwinge und zum anderen von der Verbindung zwischen Schwinge und Dämpfer zur festen Lagerung der Schwinge ergibt sich eine Übersetzung zwischen der Druckrolle und dem Dämpfer, so dass ein großer Hub am Dämpfer realisiert werden kann. Im Gegenzug wird die Dämpfungskraft des Dämpfers, bezogen auf die Druckrolle, verstärkt. Hier sind bevorzugt typische Übersetzungsverhältnisse von ca. i = 2 möglich. Da es schwierig ist, einen Dämpfungskolben für kleine Hübe und große Kräfte zu bauen, ist diese Übersetzung vorteilhaft. Die Einstellung der Öffnungs- und Schießgeschwindigkeit kann über den Dämpfer erfolgen. Der Hubweg und somit das einstellbare verdrängte Volumen wird vergrößert durch diese Anordnung.

Ferner ist nicht erfindungsgemäßen vorgesehen, dass die Übertragungseinheit ein Zugmittel, insbesondere Seilzug, umfasst. Das Zugmittel wird mit einem Ende mit dem Dämpfer verbunden und ist am anderen Ende auf die Nockenkontur der Abtriebscheibe oder auf eine drehfest mit der Abtriebscheibe verbundene Übertragungsseilscheibe aufwickelbar. Durch die Ergänzung der einfachen Schwingenanordnung mit dem Zugmittel kann sowohl in Öffnungs- als auch in Schließrichtung der Tür eine Kraft auf den Dämpfer übertragen werden. Der Dämpfer wird hier bevorzugt so ausgebildet, dass er sowohl auf Zug als auch auf Druck dämpft. Bevorzugt überträgt die Schwinge die Kraft in Druckrichtung auf den Dämpfer. Das Zugmittel, welches sich auf der Übertragungsseilscheibe oder auf der Nockenkontur der Abtriebscheibe aufwickelt, belastet den Dämpfer auf Zug. Erfindungsgemäß umfasst die Übertragungseinheit eine Gegenrolle und eine zweite Schwinge. Die Gegenrolle wälzt dabei gegenüber der Druckrolle auf der Nockenkontur die Abtriebscheibe. Ein Ende der zweiten Schwinge ist drehbeweglich im Gehäuse, insbesondere auf der Grundplatte, gelagert. Das andere Ende der zweiten Schwinge ist direkt oder indirekt mit dem Dämpfer verbunden. Ferner ist die zweite Schwinge zwischen ihren beiden Enden zur gegenseitigen Kraftübertragung mit der Gegenrolle verbunden. Die Anordnung zeigt somit eine Gegenrolle auf der einen Seite der Abtriebscheibe und eine Druckrolle auf der anderen Seite der Abtriebscheibe. An beiden Rollen greift eine Schwinge an.

Die beiden Schwingen sind entweder starr (erste Variante) oder mittels eines weiteren Dämpfers (zweite Variante) untereinander verbunden. Besonders bevorzugt ist bei der zweiten Variante die eine Schwinge mit einem Zylinder des weiteren Dämpfers und die andere Schwinge mit der Kolbenstange des weiteren Dämpfers verbunden. Bei der Verbindung der beiden Schwingen mit einem weiteren Dämpfer ist es möglich, den weiteren Dämpfer, welcher die beiden Schwingen miteinander verbindet, als dämpfenden Elastomer auszuführen, da hier nur ein kleiner Hub auftritt bzw auftreten kann.

In der ersten Variante mit der starren Verbindung (auch Koppelstange genannt) können zwischen Dämpfer und Abtriebscheibe in beide Richtungen Dämpfungskräfte übertragen werden. Bei gleich großen Rollen ist die Abtriebscheibe bevorzugt als Gleichdick auszuführen. Bei Verwendung eines Dämpfers als Verbindung zwischen den beiden Schwingen muss die Abtriebscheibe nicht als Gleichdick ausgeführt sein.

In weiterer vorteilhafter Ausgestaltung ist vorgesehen, dass die Verbindung zwischen Druckrolle und erster Schwinge und/oder die Verbindung zwischen Gegenrolle und zweiter Schwinge einen rotatorischen und einen linearen Freiheitsgrad umfasst. Insbesondere wird dies erreicht, indem ein Bolzen der Druckrolle oder Gegenrolle in einem Langloch der ersten bzw. zweiten Schwinge geführt ist. Alternativ dazu ist bevorzugt vorgesehen, dass die Verbindung zwischen Druckrolle und erster Schwinge und/oder die Verbindung zwischen Gegenrolle und zweiter Schwinge lediglich einen rotatorischen Freiheitsgrad und keinen linearen Freiheitsgrad umfasst.

Des Weiteren ist bevorzugt vorgesehen, dass ein festes Ende der Federeinheit am Gehäuse, insbesondere auf der Grundplatte, montiert ist. Dieses feste Ende der Federeinheit ist hier entweder starr oder drehbeweglich gelagert. Das andere, linear bewegliche Ende der Federeinheit ist, wie bereits beschrieben, entweder über eine Druckrolle mit der Steuerkurve der Abtriebscheibe verbunden oder wird über eine Zahnstangen/ZahnradÜbersetzung mit der Abtriebscheibe verbunden. Das linear bewegliche Ende der Federeinheit ist besonders bevorzugt in einem Schlitz und/oder in einer Nut und/oder auf einem Steg des Gehäuses, insbesondere der Grundplatte, linear beweglich gelagert. Zwischen der Feder den Federn und der Lagerung des festen Endes befindet sich bevorzugt eine Federverstelleinheit zum Einstellen der Schließkraft.

Die Federeinheit umfasst besonders bevorzugt mehrere, insbesondere zwei oder drei, parallel angeordnete Druckfedern. Weiter bevorzugt umfasst die Federeinheit am festen Ende und/oder am linear beweglichen Ende je eine Druckfederaufnahme. Die Druckfeder bzw. die mehreren Druckfedern sind in Taschen der Druckfederaufnahme eingesteckt oder sind auf Bolzen der Druckfederaufnahme aufgesteckt. Besonders bevorzugt sind am linear beweglichen Ende und/oder am festen Ende alle Druckfedern mit einer gemeinsamen Druckfederaufnahme verbunden.

Somit ist stets ein gleicher Federweg aller Druckfedern sichergestellt.

Besonders bevorzugt ist der Drehflügeltürbetätiger, insbesondere die Federeinheit und die Abtriebscheibe, zum Bewegen der Drehflügeltür über zumindest 45°, insbesondere zumindest 90°, insbesondere zumindest 120°, ausgebildet.

Besonders bevorzugt ist vorgesehen, dass eine Lagerstelle der Abtriebscheibe und/oder eines Dämpfers und/oder der Federeinheit im Gehäuse gleichzeitig als Montagepunkt für das Gehäuse an dem Sturz ausgebildet ist. Das heißt, dass beispielsweise eine Verschraubung des Drehflügeltürbetätigers mit dem Sturz eines Türrahmens durch die feste oder drehbewegliche Lagerung des festen Endes des Dämpfers hindurch verläuft.

Im Folgenden werden mehrere Ausführungsbeispiele der Erfindung anhand der begleitenden Zeichnung erläutert. Dabei zeigt:
- Fig. 1: einen Drehflügeltürbetätiger nach einem ersten, nicht erfindungsgemäßen Ausführungsbeispiel,
- Fig. 2: eine Übertragungseinheit des Drehflügeltürbetätigers nach dem ersten nicht erfindungsgemäßen Ausführungsbeispiel,
- Fig. 3: eine Übertragungseinheit des Drehflügeltürbetätigers nach einem zweiten, erfindungsgemäßen Ausführungsbeispiel,
- Fig. 4: eine Übertragungseinheit des erfindungsgemäßen Drehflügeltürbetätigers nach einem dritten Ausführungsbeispiel,
- Fig. 5: eine Übertragungseinheit des Drehflügeltürbetätigers nach einem vierten, nicht erfindungsgemäßen Ausführungsbeispiel,
- Fig. 6: eine Übertragungseinheit des Drehflügeltürbetätigers nach einem fünften, nicht erfindungsgemäßen Ausführungsbeispiel,
- Fig. 7a-d: diverse Lagerungen einer Abtriebscheibe eines erfindungsgemäßen Drehflügeltürbetätigers gemäß allen Ausführungsbeispielen,
- Fig. 8: den erfindungsgemäßen Drehflügeltürbetätigers gemäß allen Ausführungsbeispielen mit vollständigem Gehäuse, und
- Fig. 9: den erfindungsgemäßen Drehflügeltürbetätigers gemäß allen Ausführungsbeispielen mit vollständigem Gehäuse und Abdeckung.

Fig. 1 zeigt einen nicht erfindungsgemäßen Drehflügeltürbetätiger (im Folgenden Türbetätiger) 1 gemäß dem ersten Ausführungsbeispiel,

Der Türbetätiger 1 umfasst ein Gehäuse 2, bestehend aus einer Grundplatte 3 und einer der Grundplatte 3 gegenüberliegenden Deckplatte 65 (siehe Fig. 8). Die Grundplatte 3 umfasst an allen vier Außenseiten Abkantungen 23. Diese Abkantungen stehen im 90°-Winkel zur Grundfläche der Grundplatte 3. Des Weiteren umfasst der Türbetätiger 1 eine Abtriebscheibe 5. Die Abtriebscheibe 5 ist um eine Abtriebsachse 4, ausgebildet als Welle 75, drehbeweglich auf der Grundplatte 3 gelagert.

Die als Welle 75 ausgebildete Abtriebsachse 4 umfasst ein Hebelauge 69. Dieses Hebelauge 69 ist hier als Innenmehrkant ausgebildet. Bei Verwendung des Türbetätigers 1 als Standard-Türschließer oder -Türöffner wird ein Hebel über das Hebelauge 69 drehfest mit der Abtriebsachse 4 verbunden. Das andere Ende des Hebels stützt sich beispielsweise an einer Gleitschiene am Türflügel oder Türrahmen ab. Bei Verwendung des Türbetätigers 1 als Bodentürschließer wird eine Drehachse des Türflügels, insbesondere koaxial, direkt über dieses Auge 69 mit der Abtriebsachse 4 drehfest verbunden.

Wie insbesondere in den Fig. 8 und 9 zu sehen ist, erstreckt sich die Welle 75 durch die Grundplatte 3 oder eine Deckplatte 65 hindurch. Dadurch ist das Hebelauge 69 auch außerhalb des Gehäuses 2 zugänglich. In besonders bevorzugter Ausführung erstreckt sich die Welle 75 in beiden Richtungen aus dem Gehäuse 2 heraus. Das bedeutet, dass die Welle 75 sowohl die Grundplatte 2 als auch die Deckplatte 65 durchbricht. Somit kann der Türbetätiger 1 beidseitig, also für DIN-rechts und DIN-links, verwendet werden.

Des Weiteren umfasst der Türbetätiger 1 eine Federeinheit 7, eine Übertragungseinheit 8 und einen Dämpfer 9. Zur Kraftübertragung zwischen der Federeinheit 7 und der Abtriebscheibe 5 ist eine Druckrolle 11 vorgesehen. Die Federeinheit 7 und die Übertragungseinheit 8 sind hier ebenfalls auf der Grundplatte 3 gelagert. Alternativ ist es auch möglich, diese Elemente auf der Deckplatte 65 zu lagern.

Die Federeinheit 7 umfasst zwei nebeneinander und parallel angeordnete Druckfedern 12. Ferner umfasst die Federeinheit 7 ein linear bewegliches Ende 13, ausgebildet als erste Druckfedernaufnahme, und ein festes Ende 14, ausgebildet als zweite Druckfedernaufnahme. Die zweite Druckfedernaufnahme 14 umfasst eine Federverstelleinheit 15 zum Einstellen der Schließkraft der Federeinheit 7. Die erste Druckfedernaufnahme 13 ist mit einem Linearlager 16 der Federeinheit 7 gegenüber der Grundplatte 3 linearbeweglich gelagert. Die zweite Druckfedernaufnahme 14 ist mit einem starren oder drehbeweglichen Lager 17 der Federeinheit 7 gegenüber der Grundplatte 3 gelagert.

Der Dämpfer 9 umfasst einen Dämpferzylinder 18 und einen in dem Dämpferzylinder 18 geführten Dämpfungskolben 19. Der Dämpfungskolben 19 ist mit einer Dämpferkolbenstange 20 verbunden. Der Dämpferzylinder 18 ist mittels eines starren oder drehbeweglichen Lagers 21 des Dämpfers 9 gegenüber der Grundplatte 3 gelagert. Am freien Ende der Dämpferkolbenstange 20 befindet sich die Verbindung 22 zur Übertragungseinheit 8. Die Verbindung 22 zwischen Dämpfer 9 und Übertragungseinheit 8 kann drehbeweglich, insbesondere mit einer Drehachse parallel zur Abtriebachse 4, oder starr ausgeführt sein.

Die Übertragungseinheit 8 umfasst eine erste Schwinge 55. Diese erste Schwinge umfasst an einem Ende ein erstes Schwingenlager 56 als drehbewegliches Lager der Schwinge 55 gegenüber dem Gehäuse 2, insbesondere der Grundplatte 3. Mit ihrem anderen Ende ist die Schwinge 55 über die Verbindung 22 mit dem Dämpfer 9 verbunden. Zwischen ihren beiden Enden, das heißt zwischen dem ersten Schwingenlager 56 und der Verbindung 22, ist die erste Schwinge 55 zur gegenseitigen Kraftübertragung der Druckrolle 11 verbunden.

Fig. 2 zeigt die Übertragungseinheit 8 gemäß dem ersten, nicht erfindungsgemäßen Ausführungsbeispiel im Detail. Zu sehen ist hier die Druckrolle 11, welche auf der Steuerkurve 32 der Abtriebscheibe 5 wälzt. Die Schwinge 55 weist zwischen ihren beiden Enden ein Langloch 57 auf. Die Druckrolle 11 umfasst eine Druckrollenachse 30. Diese Druckrollenachse 30, ausgebildet als Bolzen, ist in dem Langloch 57 geführt. Durch Rotieren der Abtriebscheibe 5 bewegt sich die Druckrolle 11. Die Kraft wird über die Druckrollenachse 30 und das Langloch 57 auf die Schwinge 55 übertragen. Dadurch wird über die Verbindung 22 die Kolbenstange 20 bewegt und infolgedessen die Bewegung gedämpft.

Die Abtriebscheibe 5 weist an ihrer Mantelfläche eine Steuerkurve, insbesondere Nockenkontur 32, hier ausgebildet als herzförmige Nockenkontur, auf. Die Druckrolle 11 wälzt auf dieser Nockenkontur 32.
Im Folgenden werden anhand der Figuren 3 bis 6 verschiedene Ausführungsbeispiele der Übertragungseinheit 8 gezeigt. Dabei werden gleiche oder funktionell gleiche Bauteile mit denselben Bezugszeichen wie im ersten Ausführungsbeispiel versehen. Diese Ausführungsbeispiele entsprechen in ihrer Funktion und in ihrem Aufbau stets dem ersten Ausführungsbeispiel mit Ausnahme der Übertragungseinheit. Die Federeinheit 7 und/oder die Druckrolle 8 sind hier insbesondere oft nur schematisch dargestellt oder der Übersichtlichkeit halber ausgeblendet. Letztendlich ergibt sich jedoch die gesamte Konstruktion des jeweiligen Türbetätigers 1 in allen Ausführungsbeispielen in Kombination mit der Darstellung aus Fig. 1. Fig. 3 zeigt die Übertragungseinheit 8 nach dem zweiten AusführungsbeispieL Hier wird zunächst gezeigt, wie die Federeinheit 7 mit ihrer Druckfedernaufnahme 13 mit der Druckrolle 11 verbunden ist. Die Verbindung zwischen Druckrolle 11 und Federeinheit 7 ist nicht in allen Ausführungsbeispielen gezeigt, gilt jedoch in entsprechender Weise für alle Ausführungsbeispiele. Die Druckfedernaufnahme 13 umfasst zwei parallele und beabstandete Platten. Zwischen diesen beiden Platten ist die Druckrolle 11 angeordnet. Jede der beiden Platten umfasst eine Gabelöffnung 31. In dieser Gabelöffnung 31 ist die Druckrollenachse 30 und somit auch die Druckrolle 11 gelagert.

Des Weiteren zeigt dieses Ausführungsbeispiel eine zweite Schwingenanordnung umfassend eine Gegenrolle 48, welche gegenüber der Druckrolle 11 ebenfalls auf der Steuerkurve 32 der Abtriebscheibe 5 wälzt, Von der Gegenrolle 48 wird die Kraft übertragen auf eine zweite Schwinge 58. Die zweite Schwinge 58 ist mit einem Ende über ein zweites Schwingenlager 59 drehbeweglich im Gehäuse 2, insbesondere auf der Grundplatte 3, gelagert. Am anderen Ende ist die zweite Schwinge 58 über die Verbindung 34 mit dem Verbinder (Koppelstange) 61 verbunden. Zwischen der Verbindung 34 zur Koppelstange 61 und dem zweiten Schwingenlager 59 umfasst die zweite Schwinge 58 ein zweites Langloch 60. In diesem zweiten Langloch 60 ist eine Gegenrollenachse 49, ausgebildet als Bolzen, geführt.

Die beiden linear beweglichen Enden der beiden Schwingen 55, 58 sind verbunden über die Koppelstange 61. Durch diese Verbindung über die Koppelstange 61 kann sowohl in Öffnungs- als auch in Schließrichtung der Tür eine Dämpfungskraft übertragen werden.

Fig. 4 zeigt die Übertragungseinheit 8 nach einem dritten Ausführungsbeispiel. Dieses Ausführungsbeispiel entspricht mit Ausnahme der Koppelstange 61 dem zweiten Ausführungsbeispiel. Hier ist anstatt der Koppelstange 61 ein weiterer Dämpfer 33 vorgesehen. Der weitere Dämpfer 33 umfasst, vergleichbar mit dem ersten Dämpfer 9, einen Dämpferzylinder 18. In dem Dämpferzylinder 18 ist ein Dämpfungskolben (nicht dargestellt) geführt. Dieser Dämpfungskolben des weiteren Dämpfers 33 ist verbunden mit einer Kolbenstange 20. Über die Kolbenstange 20 ist der weitere Dämpfer 33 wiederum mittels der Verbindung 34 mit der zweiten Schwinge 58 verbunden. Anstatt wie hier dargestellt kann der weitere Dämpfer 33 auch ein Elastomer sein. Durch Verwendung des weiteren Dämpfers 33 muss die Abtriebscheibe 5 nicht als Gleichdick ausgeführt werden, da gewisse Schwankungen in der Bewegung zwischen erster Schwinge 55 und zweiter Schwinge 58 ausgeglichen werden können.

Fig. 5 zeigt ein viertes, nicht erfindungsgemäßes Ausführungsbeispiel der Übertragungseinheit 8. Hier ist wiederum die Druckrolle 11 mit der ersten Schwinge 55 verbunden. Allerdings ist hier kein Langloch vorgesehen, sondern die Druckrollenachse 30 ist nur mit einem rotatorischen Freiheitsgrad mit der ersten Schwinge 55 verbunden. Über die Abtriebscheibe 5, die Druckrolle 11 und die erste Schwinge 55 wird der Dämpfer 9 auf Druck belastet. Um wiederum Schließ- und Öffnungsrichtung der Tür zu dämpfen, ist hier ein Seilzug 37 vorgesehen. Der Seilzug 37 ist mit einem Ende über die Verbindung 22 mit dem Dämpfer 9 verbunden. Das andere Ende des Seilzugs 37 ist über die Seilbefestigung 62 mit der Abtriebscheibe 5 verbunden. In der Mantelfläche der Abtriebscheibe 5 befindet sich eine Seilführungsnut 38. Dadurch ist es möglich, dass der Seilzug 37 auf der Abtriebscheibe 5 aufgewickelt wird. Somit wird über den Seilzug 37 der Dämpfer 9 auch auf Zug belastet.

Fig. 6 zeigt ein fünftes, nicht erfindungsgemäßes Ausführungsbeispiel der Übertragungseinheit 8. Dieses Ausführungsbeispiel entspricht in weiten Teilen dem, nicht erfindungsgemäßen Ausführungsbeispiel. Hier wird allerdings der Seilzug 37 nicht auf die Abtriebscheibe 5 aufgewickelt. Vielmehr ist hier eine Übertragungsseilrolle drehfest, insbesondere koaxial, verbunden mit der Abtriebscheibe 5 vorgesehen. Der Seilzug 37 ist konsequenterweise über die Seilbefestigung 62 mit der Übertragungsseilrolle 36 verbunden. Die Seilführungsnut 38 befindet sich in der Übertragungsseilscheibe 36. Hier wird wiederum der Dämpfer 9 über die erste Schwinge 55 auf Druck belastet. Der Seilzug 37 belastet den Dämpfer 9 auf Zug.

Die Fig. 17 a-d zeigen verschiedene Möglichkeiten zur Lagerung der Abtriebscheibe 5 im Gehäuse 2. Diese Lagerungen sind bevorzugt auf alle Ausführungsbeispiele anzuwenden. Gezeigt wird jeweils die Abtriebscheibe 5 zwischen der Grundplatte 3 und der Deckplatte 65.

In den Fig. 7 a-d werden Wälzlager 67, 68 und Gleitlager 66 vorgestellt. Es ist jedoch stets möglich, Gleitlager durch Wälzlager und umgekehrt auszutauschen. Die Abtriebscheibe 5 ist in allen vier Varianten entweder einstückig mit der Welle 75 gefertigt oder die beiden Bauteile werden separat gefertigt und drehfest miteinander verbunden.

Fig. 7a zeigt eine Lagerung der Welle 45 mittels einem ersten Wälzlager 67 in der Grundplatte 3 und einem zweiten Wälzlager 68 in der Deckplatte 65. Die Welle 75 tritt hier sowohl durch die Grundplatte 3 als auch durch die Deckplatte 65 hindurch und weist auf beiden Enden ein Hebelauge 69 auf.

Fig. 7b zeigt die Gleitlager 66 als Bundlager. Es wird ein Bodenlager gezeigt. Die Welle 75 ist hier drehfest mit der Abtriebscheibe 5 verbunden. Das Hebelauge 69 rotiert zusammen mit der Abtriebscheibe 5.

Fig. 7c zeigt eine Ausbildungen der Welle 75 als Wellenstumpf. Hier erstreckt sich die Welle 75 von der Abtriebscheibe 5 aus lediglich in eine Richtung, nämlich durch die Grundplatte 3 hindurch. Gegenüber der Grundplatte 3 ist die Welle 75 mittels dem ersten Wälzlager 67 gelagert. Zwischen der Abtriebscheibe 5 und der Deckplatte 65 befindet sich eine Anlaufscheibe 70.

Fig. 7d zeigt eine ähnliche Lagerung wie in Fig. 10c mit der Ausnehme, dass anstatt des ersten Wälzlagers 67 ein Gleitlager 66 zwischen der Welle 75 und der Grundplatte 3 verwendet wird. Das Gleitlager 66 ist hier abgewinkelt und bildet somit eine axiale Lagerung des Übertragungszahnrades 24. Zwischen der Abtriebscheibe 5 und der Deckplatte 65 ist wiederum die Anlaufscheibe 70 vorgesehen.

Die Fig. 8 und 9 zeigen den Türbetätiger 1 mit vollständigem Gehäuse 2 für alle Ausführungsbeispiele.

Wie insbesondere in Fig. 8 zu sehen ist, befindet sich die Deckplatte 65 gegenüber und parallel zur Grundplatte 3. Darüber hinaus umfasst die Deckplatte 65 zu den Abkantungen 23 der Grundplatte 3 komplementäre Abkantungen. Fig. 8 zeigt beispielhaft für das erste Ausführungsbeispiel die Ausbildung von Lager- und Befestigungsstellen direkt in der Grundplatte 3. So sind hier Laschen nach innen gebogen, welche als Linearlager 16 für die Federeinheit 7 genutzt werden.

Fig. 9 zeigt, wie das Gehäuse 2 für einen ästhetisch ansprechenden Abschluss mit einer Abdeckung 10 versehen ist. Die Abdeckung 10 weist eine Aussparung für die Welle 75 auf. Die Abdeckung 10 erfüllt keinerlei tragende oder stabilisierende Funktion.

### Bezugszeichenliste

- 1: Drehflügeltürbetätiger
- 2: Gehäuse
- 3: Grundplatte
- 4: Abtriebsachse
- 5: Abtriebscheibe
- 7: Federeinheit
- 8: Übertragungseinheit
- 9: Dämpfer
- 10: Abdeckung
- 11: Druckrolle
- 12: Druckfeder
- 13: linear bewegliches Ende/erste Druckfederaufnahme
- 14: festes Ende/zweite Druckfederaufnahme
- 15: Federverstelleinheit
- 16: Linearlager der Federeinheit
- 17: starres/drehbewegliches Lager der Federeinheit
- 18: Dämpferzylinder
- 19: Dämpfungskolben
- 20: Dämpferkolbenstange
- 21: starres/drehbewegliches Lager des Dämpfers
- 22: Verbindung zur Übertragungseinheit
- 23: Abkantungen
- 30: Druckrollenachse
- 31: Gabelöffnung
- 32: Nockenkontur
- 33: weiterer Dämpfer
- 34: weitere Verbindung zur Übertragungseinheit
- 35: starres/drehbewegliches Lager des weiteren Dämpfers

- 36: Übertragungsseilscheibe
- 37: Seilzug
- 38: Seilführungsnut
- 48: Gegenrolle
- 49: Gegenrollenachse
- 55: erste Schwinge
- 56: erstes Schwingender
- 57: erstes Langloch
- 58: zweite Schwinge
- 59: zweites Schwingenlager
- 60: zweites Langloc
- 61: Verbindung / Koppelstange
- 62: Seilbefestigung
- 65: Deckplatte
- 66: Gleitlager
- 67: erstes Wälzlager
- 68: zweites Wälzlager
- 69: Hebelauge
- 70: Anlaufscheibe
- 75: Welle

## Patentansprüche

1. Drehflügeltürbetätiger (1), umfassend
- ein Gehäuse (2) mit einer Grundplatte (3),
- eine auf der Grundplatte (3) um eine Abtriebsachse (4) drehbeweglich gelagerte Abtriebscheibe (5), wobei die Abtriebsachse (4) zur drehfesten Verbindung mit einem Hebel oder zur direkten, drehfesten Verbindung mit einer Drehachse der Drehflügeltür ausgebildet ist,
- eine im Gehäuse (2) angeordnete Federeinheit (7) als Energiespeicher für eine Schließ- oder Öffnungsbewegung der Drehflügeltür, und eine Druckrolle (11) zur Kraftübertragung zwischen der Federeinheit (7) und der Abtriebscheibe (5), wobei die Druckrolle (11) auf einer Steuerkurve, insbesondere einer Nockenkontur (32), der Abtriebscheib (5) wälzt,
- zumindest einen im Gehäuse (2) angeordneten Dämpfer (9) zum Dämpfen der Schließ- und/oder Öffnungsbewegung der Drehflügeltür, wobei der Dämpfer (9) zur gegenseitigen Kraftübertragung mit der Abtriebscheibe (5) verbunden ist, und als eigenständiges, vom Gehäuse (2) unabhängiges Modul ausgebildet ist, und
- eine Übertragungseinheit (8) zur gegenseitigen Kraftübertragung zwischen der Abtriebscheibe (5) und dem Dämpfer (9),
- wobei die Übertragungseinheit (8) eine erste Schwinge (55) und eine zweite Schwinge (58) umfasst, wobei ein Ende der ersten Schwinge drehbeweglich im Gehäuse (2), insbesondere auf der Grundplatte (3), gelagert ist und das andere Ende der ersten Schwinge (55) mit dem Dämpfer (9) verbunden ist, und wobei ein Ende der zweiten Schwinge (58) drehbeweglich im Gehäuse (2), insbesondere auf der Grundplatte (3), gelagert ist und das andere Ende der zweiten Schwinge (58) mit dem Dämpfer (9) direkt oder indirekt verbunden ist, **dadurch gekennzeichnet, dass** die erste Schwinge (55) zwischen den beiden Enden zur gegenseitigen Kraftübertragung mit der Druckrolle (11) verbunden ist, und dass die Übertragungseinheit (8) eine Gegenrolle (48) umfasst, wobei die Gegenrolle (48) gegenüber der Druckrolle (11) auf der Steuerkontur der Abtriebscheibe (5) wälzt, und wobei die zweite Schwinge (58) zwischen den beiden Enden zur gegenseitigen Kraftübertragung mit der Gegenrolle (48) verbunden ist.

2. Drehflügeltürbetätiger nach Anspruch 1, **dadurch gekennzeichnet, dass** der Dämpfer (9) ein eigenes, fluid- und/oder gasdichtes Dämpfergehäuse, insbesondere einen Dämpferzylinder (18), umfasst, wobei das Dämpfergehäuse unabhängig vom Gehäuse (2) des Drehflügeltürbetätigers (1) fluid- und/oder gasdicht ausgebildet ist.

3. Drehflügeltürbetätiger nach einem der vorhergehenden Ansprüche, **dadurch gekennzeichnet, dass** das Gehäuse (2) eine der Grundplatte (3) gegenüberliegende Deckplatte (65) umfasst, wobei die Deckplatte (65) und die Grundplatte (3) als separate Bauteile ausgeführt sind, und wobei zumindest die Federeinheit (7), der Dämpfer (9) und die Abtriebscheibe (5) zwischen der Grundplatte (3) und der Deckplatte (65) angeordnet sind.

4. Drehflügeltürbetätiger nach einem der vorhergehenden Ansprüche, **dadurch gekennzeichnet, dass** das Gehäuse (2), insbesondere die Verbindung von Grundplatte (3) und Deckplatte (65), nicht fluiddicht und nicht gasdicht ausgebildet ist.

5. Drehflügeltürbetätiger nach einem der vorhergehenden Ansprüche, **dadurch gekennzeichnet, dass** die Grundplatte (3) und/oder die Deckplatte (65) mit jeweils einer einheitlichen Wandstärke, insbesondere gleich oder kleiner 5 mm, insbesondere gleich oder kleiner 3 mm, ausgeführt sind, wobei Wandstärken mit Abweichungen von +/-2mm, insbesondere +/-1 mm, noch als einheitliche Wandstärken definiert sind.

6. Drehflügeltürbetätiger nach einem der vorhergehenden Ansprüche, **dadurch gekennzeichnet, dass** die Grundplatte (3) und/oder die Deckplatte (65) aus Blech oder Kunststoff gefertigt sind.

7. Drehflügeltürbetätiger nach einem der vorhergehenden Ansprüche, **dadurch gekennzeichnet, dass** die Übertragungseinheit (8) zur Umwandlung zwischen der rotatorischen Bewegung der Abtriebscheibe (5) und einer linearen Dämpfungsbewegung des Dämpfers (9) ausgebildet ist.

8. Drehflügeltürbetätiger nach einem der vorhergehenden Ansprüche, **dadurch gekennzeichnet, dass** ein festes Ende des Dämpfers (9) starr oder drehbeweglich im Gehäuse (2), insbesondere auf der Grundplatte (3), gelagert ist.

9. Drehflügeltürbetätiger nach einem der vorhergehenden Ansprüche, **dadurch gekennzeichnet, dass** die Verbindung zwischen Druckrolle (11) bzw. Gegenrolle (48) und Schwinge (55, 58) einen rotatorischen und einen linearen Freiheitsgrad umfasst oder die Verbindung zwischen Druckrolle (11) bzw. Gegenrolle (48) und Schwinge (55, 58) nur einen rotatorischen Freiheitsgrad umfasst.

10. Drehflügeltürbetätiger nach einem der vorhergehenden Ansprüche, **dadurch gekennzeichnet, dass** die linearbeweglichen Enden der ersten und zweiten Schwinge (55, 58) starr miteinander verbunden sind oder mittels eines weiteren Dämpfers (33) miteinander verbunden sind.

## Claims

1. A single-action door operator (1), comprising
- a housing (2) with a base plate (3),
- a output disc (5), which is supported on the base plate (3) to be rotatably movable about an output axis (4), wherein the output axis (4) is configured to be connected to a lever in a torque-proof manner or to be directly connected to a rotating axis of the single-action door in a torque-proof manner,
- a spring unit (7) disposed in the housing (2) as an energy accumulator for a closing movement or for an opening movement of the single-action door,
- and a pressure roller (11) for transferring force between the spring unit (7) and the output disc (5), wherein the pressure roller (11) rolls on a control cam, in particular on a cam contour (32) of the output disc (5),
- at least one damper (9) disposed in the housing (2) for dampening the closing movement and/or the opening movement of the single-action door, wherein, for mutually transferring forces, the damper (9) is connected to the output disc (5), and is configured as an autonomous module, which is independent from the housing (2), and
- a transmission unit (8) for mutually transferring forces between the output disc (5) and the damper (9),
- wherein the transmission unit (8) comprises a first rocker arm (55) and a second rocker arm (58), wherein one end of the first rocker arm is supported to be rotatably movable in the housing (2), in particular on the base plate (3), and the other end of the first rocker arm (55) is connected to the damper (9), and wherein one end of the second rocker arm (58) is supported to be rotatably movable in the housing (2) in particular on the base plate (3), and the other end of the second rocker arm (58) is directly or indirectly connected to the damper (9), **characterized in that** the first rocker arm (55) is connected between the two ends of the pressure roller (11) for mutually transferring forces, and **in that** the transmission unit (8) comprises a counter-roller (48), wherein the counter roller (48) rolls with regard to the pressure roller (11) on the cam contour of the output disc (5), and wherein the second rocker arm (58) is connected between the two ends to the counter roller (48) for mutually transferring forces.

2. The single-action door operator according to claim 1, **characterized in that** the damper (9) comprises its own fluid-tight and/or gas-tight damper housing, in particular a damper cylinder (18), wherein the damper housing is configured to be fluid-tight and/or gas-tight independently from the housing (2) of the single-action door operator (1).

3. The single-action door operator according to any of the preceding claims, **characterized in that** the housing (2) comprises a cover plate (65) located opposite the base plate (3), wherein the cover plate (65) and the base plate (3) are configured as separate structural components, and wherein at least the spring unit (7), the damper (9) and the output disc (5) are disposed between the base plate (3) and the cover plate (65).

4. The single-action door operator according to any of the preceding claims, **characterized in that** the housing (2), in particular the connection of base plate (3) and cover plate (65) is configured not to be fluid-tight and not to be gas-tight.

5. The single-action door operator according to any of the preceding claims, **characterized in that** the base plate (3) and/or the cover plate (65) are/is respectively executed with a uniform wall thickness, in particular equal to or smaller than 5 mm, in particular equal to or smaller than 3 mm, wherein wall thicknesses having tolerances of +/- 2 mm, in particular of +/- 1 mm, are still defined as uniform wall thicknesses.

6. The single-action door operator according to any of the preceding claims, **characterized in that** the base plate (3) and/or the cover plate (65) are made from sheet metal or from plastic material.

7. The single-action door operator according to any of the preceding claims, **characterized in that** the transmission unit (8) is configured for converting between the rotary movement of the output disc (5) and a linear damping movement of the damper (9).

8. The single-action door operator according to any of the preceding claims, **characterized in that** a fixed end of the damper (9) is rigidly supported or supported to be rotatably movable in the housing (2), in particular on the base plate (3).

9. The single-action door operator according to any of the preceding claims, **characterized in that** the connection between the pressure roller (11), respectively the counter roller (48) and the rocker arm (55, 58) comprises a rotary and a linear degree of freedom or the connection between the pressure roller (11), respectively the counter roller (48) and the rocker arm (55, 58) comprises only a rotary degree of freedom.

10. The single-action door operator according to any of the preceding claims, **characterized in that** the linearly movable ends of the first and the second rocker arm (55, 58) are rigidly connected to each other or they are connected to each other by means of a further damper (33).

## Revendications

1. Actionnement pour porte à action simple (1), comprenant
- un boîtier (2) avec une plaque de base (3),
- un disque de sortie (5) supporté de façon mobile en rotation autour d'un axe de sortie (4) sur une plaque de base (3), l'axe de sortie (4) étant aménagé pour la connexion de façon à résister à la rotation à un levier ou pour la connexion directe et de façon à résister à la rotation à un axe de rotation de la porte à action simple,
- une unité à ressort (7) agencée dans le boîtier (2) comme accumulateur d'énergie pour un mouvement de fermeture ou d'ouverture de la porte à action simple,
- et un rouleau de pression (11) pour la transmission de force entre l'unité de ressort (7) et le disque de sortie (5), le rouleau de pression (11) roulant sur une came de contrôle, tout particulièrement un contour à cames (32), du disque de sortie (5),
- au moins un amortisseur (9) agencé dans le boîtier (2) pour l'amortissement du mouvement de fermeture et/ou d'ouverture de la porte à action simple, l'amortisseur (9) étant connecté au disque de sortie (5) pour la transmission de force mutuelle et étant aménagé comme module autonome et indépendant du boîtier (2), et
- une unité de transmission (8) pour la transmission de force mutuelle entre le disque de sortie (5) et l'amortisseur (9),
- l'unité de transmission (8) comprenant un premier bras oscillant (55) et un deuxième bras oscillant (58), une première extrémité du premier bras oscillant étant supportée de façon mobile en rotation dans le boîtier (2), tout particulièrement sur la plaque de base (3), et l'autre extrémité du premier bras oscillant (55) étant connectée à l'amortisseur (9), et une extrémité du deuxième bras oscillant (58) étant supportée de façon mobile en rotation dans le boîtier (2), tout particulièrement sur la plaque de base (3), et l'autre extrémité du deuxième bras oscillant (58) étant connecté directement ou indirectement à l'amortisseur (9), **caractérisé en ce que** le premier bras oscillant (55) est connecté entre les deux extrémités du rouleau de pression (11) pour la transmission de force mutuelle, et **en ce que** l'unité de transmission (8) comprend un contre-rouleau (48), le contre-rouleau (48) roulant par rapport au rouleau de pression (11) sur le contour de contrôle du disque de sortie (5), et le deuxième bras oscillant (58) étant connecté au contre-rouleau (48) entre les deux extrémités pour la transmission de force mutuelle.

2. Actionnement pour porte à action simple selon la revendication 1, **caractérisé en ce que** l'amortisseur (9) comprend son propre boîtier d'amortisseur qui est étanche au fluide et/ou gaz, tout particulièrement un cylindre d'amortisseur (18), le boîtier d'amortisseur étant aménagé de façon étanche au fluide et/ou au gaz indépendamment du boîtier (2) de l'actionnement de porte à action simple (1).

3. Actionnement pour porte à action simple selon l'une des revendications précédentes, **caractérisé en ce que** le boîtier (2) comprend une plaque de couverture (65) à l'opposé de la plaque de base (3), la plaque de couverture (65) et la plaque de base (3) étant aménagées comme unités de constructions séparées, et au moins l'unité à ressort (7), l'amortisseur (9) et le disque de sortie (5) étant agencés entre la plaque de base (3) et la plaque de couverture (65).

4. Actionnement pour porte à action simple selon l'une des revendications précédentes, **caractérisé en ce que** le boîtier (2), tout particulièrement la connexion de la plaque de base (3) et la plaque de couverture (65) sont aménagés de façon non-étanche au fluide et sont aménagés non-étanche au gaz.

5. Actionnement pour porte à action simple selon l'une des revendications précédentes, **caractérisé en ce que** la plaque de base (3) et/ou la plaque de couverture (65) sont aménagées respectivement avec une épaisseur de paroi uniforme, tout particulièrement égale à ou inférieure à 5 mm, tout particulièrement égale à ou inférieure à 3 mm, les épaisseurs de paroi ayant des tolérances de +/- 2 mm, tout particulièrement de +/-1 mm, étant toujours définies comme épaisseurs de paroi uniformes.

6. Actionnement pour porte à action simple selon l'une des revendications précédentes, **caractérisé en ce que** la plaque de base (3) et/ou la plaque de couverture (65) sont fabriquées/est fabriquée en tôle ou en matière plastique.

7. Actionnement pour porte à action simple selon l'une des revendications précédentes, **caractérisé en ce que** l'unité de transmission (8) est aménagée pour la conversion entre le mouvement rotatif du disque de sortie (5) et un mouvement d'amortissement linéaire de l'amortisseur (9).

8. Actionnement pour porte à action simple selon l'une des revendications précédentes, **caractérisé en ce qu'**une extrémité fixe de l'amortisseur (9) est supportée de façon rigide ou mobile en rotation dans le boîtier (2) tout particulièrement sur la plaque de base (3).

9. Actionnement pour porte à action simple selon l'une des revendications précédentes, **caractérisé en ce que** la connexion entre le rouleau de pression (11), respectivement le contre-rouleau (48) et le bras oscillant (55, 58) comprend un degré de liberté linéaire et rotatif ou la connexion entre le rouleau de pression (11) respectivement le contre-rouleau et le bras oscillant (55, 58) comprend seulement un degré de liberté rotatif.

10. Actionnement pour porte à action simple selon l'une des revendications précédentes, **caractérisé en ce que** les extrémités mobiles linéairement du premier et deuxième bras oscillant (55, 58) sont rigidement connectées l'une à l'autre ou sont connectées l'une à l'autre au moyen d'un autre amortisseur (33).
